# EUROPÄISCHE PATENTANMELDUNG

(11) **EP 4 592 471 A1**
(43) Veröffentlichungstag der Anmeldung: **30.07.2025**
(21) Anmeldenummer: 25150297.7
(22) Anmeldetag: 06.01.2025
(51) Int. Cl.: E04F 10/10

(54) **SONNENSCHUTZANLAGE MIT ANTRIEBSEINHEIT**

(30) Priorität: 23.01.2024 DE 102024101912
(71) Anmelder: WAREMA Renkhoff SE, 97828 Markheidenfeld (DE)
(72) Erfinder: MENNINGER, Mark, 97209 Veitshöchheim (DE); HOLZHÄUSER, Martin, 97855 Triefenstein (DE); KELLER, Johannes, 97828 Marktheidenfeld (DE); SEUBERT, Benjamin, 97828 Marktheidenfeld (DE)
(74) Vertreter: Boult Wade Tennant LLP

(57) **Zusammenfassung**

Eine Sonnenschutzanlage besitzt einen aufgeständerten Rahmen, der wenigsten zwei Längs-(12) und wenigstens zwei Quertraversen (14) aufweist, wobei die Längs- und/oder Quertraversen auf Pfosten (16) aufgestützt und/oder an seitlichen Tragkonsolen abstützbar sind, wobei weiterhin in den Längstraversen (12) Antriebselemente zur Verbindung mit einem Antriebsmotor und jeweils wenigstens eine Führungsschiene (23) angeordnet sind, in welcher Reiter (26) zur Verbindung mit einem Sonnenschutz verstellbar geführt sind. Um die Montage zu vereinfachen und dabei auftretende Probleme zu vermeiden, wird vorgeschlagen, dass ein Hilfsrahmen (22) vorgesehen ist, der mit den in der Längstraverse (12) angeordneten Antriebselementen und der Führungsschiene (23) eine vormontierbare Antriebseinheit (10) bildet, die nach dem Errichten des Rahmens als Einheit in die Längstraverse einsetz- und an dieser befestigbar ist.

## Beschreibung

Die Erfindung betrifft gemäß dem Oberbegriff von Anspruch 1 mit einer Sonnenschutzanlage mit einem aufgeständerten Rahmen, der wenigsten zwei Längs- und wenigstens zwei Quertraversen aufweist, wobei die Längs- und/oder Quertraversen auf Pfosten und/oder an seitlichen Tragkonsolen abgestützt sind, wobei weiterhin in den Längstraversen Antriebselemente zur Verbindung mit einem Antriebsmotor und jeweils wenigstens eine Laufschiene angeordnet sind, in welcher Mitnehmer zur Verbindung mit einem Sonnenschutz verstellbar geführt sind.

Bei derartigen Sonnenschutzanlagen, insbesondere in der Ausgestaltung als Lamellendächer oder Wintergartenmarkisen, ist bislang vorgesehen, die Antriebselemente und die Führungsschienen an der Traverse zu befestigen. Bei kleineren Anlagen, wie z.B. Wintergartenmarkisen, können diese Teile an den Traversen vormontiert werden, allerdings erhöht sich dadurch einerseits das Gewicht und damit auch das Risiko, dass durch den Transport oder bei der Handhabung Beschädigungen hervorgerufen werden.

Bei den größeren und schweren Lamellenanlagen ist eine Vormontage an den Traversen in der Regel nicht möglich, da sich hierdurch das ohnehin hohe Gewicht der Traversen weiter erhöhen würde und eine sichere Handhabung bei der Montage mit Rücksicht auf die empfindlichen Antriebselemente erschwert ist. Bei diesen Anlagen erfolgt die Montage der Antriebs- und Führungsteile dann in der Regel nach dem Aufbau des Rahmens vor Ort. Dies kann durch die Umgebungs- und Witterundbedingungen erschwert sein, in jedem Fall ist es aber erforderlich, dass das mit dem Aufbau betraute Fachpersonal spezielle Schulungen durchlaufen hat, da die Montage und Einstellung besondere Kenntnisse erfordert.

Eine Anlage der eingangs beschriebenen Art ist aus der EP 3 707 337 B1 bekannt, die ein spezielle Führungsschiene mit diese paarweise umgreifenden Rollen aufweist, die vor Ort zu montieren sind.

Die Aufgabe der vorliegenden Erfindung besteht darin, eine Sonnenschutzanlage der eingangs beschriebenen Art dahingehend zu verbessern, dass die vorgenannten Probleme bei der Montage der Anlage vermieden werden.

Erfindungsgemäß wird die Aufgabe durch eine Sonnenschutzanlage der eingangs genannten Art gelöst, bei welcher ein Hilfsrahmen vorgesehen ist, der mit den in der Traverse angeordneten Antriebselementen und der Führungsschiene eine vormontierbare Antriebseinheit bildet, die nach dem Errichten des Rahmens als Einheit in die Traverse einsetz- und an dieser befestigbar ist.

Die erfindungsgemäße Lösung bietet den Vorteil, dass die Rahmenelemente zunächst vor Ort montiert werden können und erst nach der Fertigstellung der Hilfsrahmen mit den Antriebselementen in die stabile Struktur eingefügt werden muss. Es erfolgt noch eine Anbindung an ggf. in den anderen Traversen angeordneten Antriebsmotore und die eigentlichen den eigentlichen Sonnenschutz, der als Behang oder auch als variables Lamellendach ausgeführt sein kann. Da die Antriebselemente im Übrigen vormontiert und eingestellt sein können, minimiert sich der Aufwand vor Ort und das Risiko von Montagefehlern wird verringert.

In einer bevorzugten Ausführungsform der Erfindung ist vorgesehen, dass wenigstens eine Führungsschiene selbst den Hilfsrahmen bildet. Diese Lösung ist konstruktiv besonders einfach auszubilden. Da die Führungsschiene in der Regel ohnehin eine recht hohe Steifigkeit besitzen sollte, kann sie in der Regel auch die Tragfunktion für die Antriebseinheit auf dem Transportweg übernehmen.

Eine weitere bevorzugte Ausführungsform der Erfindung sieht vor, dass die wenigstens eine vormontierbare Antriebseinheit auf einer horizontal ausgerichteten Profilwandung der Längstraverse aufliegt. Diese Ausgestaltung hat den Vorteil, dass die Antriebseinheit nach dem Aufbau des Traggerüsts von oben einfach auf die Profilwandung aufgelegt werden kann, so dass kein aufwändiges Hantieren mit der Antriebseinheit erforderlich ist. Der Zugang zu der horizontalen Profilwandung kann vorzugsweise durch eine Abdeckung an der Oberseite der Längstraverse bereitgestellt werden, die nach der Montage diesen Raum wieder verschließt und die Antriebseinheit vor Wettereinflüssen und Verschmutzungen schützt.

Eine Weiterbildung der Erfindung sieht vor, Hilfsrahmen Horizontalvorsprünge aufweist, die in eine seitlich offene Nut in der Längstraverse eingreifen. Auf diese Weise kann die Antriebseinheit nach dem Auflegen auf die horizontale Profilwandung durch einfaches seitliches Verschieben gegen Ausheben gesichert werden. Die verbleibenden Freiheitsgrade in axialer Richtung und entgegen der Einschubrichtung in die Nut können durch geeignete Einsätze verriegelt werden, wobei beispielsweise eine Verschraubung zur Sicherung des Hilfsrahmens an der Längstraverse vorgesehen ist.

Für die bei Lamellen- oder Wintergartenanlagen geeigneten Verschattungen kann es bevorzugt sein, dass die Antriebselemente ein umlaufendes flexibles Antriebsorgan und jeweils wenigsten einen Mitnehmer aufweisen, der an dem Antriebsorgan befestigt ist, wobei das Antriebsorgan an den Enden des Hilfsrahmens über Umlenkrollen umgelenkt ist, von denen wenigstens eine mit einem elektrischen Antriebsmotor verbunden ist. Der elektrische Antriebsmotor kann dann z.B. in einer der Quertraversen angeordnet sein, für zwei Antriebsmotoren können auch beide Quertraversen genutzt werden.

Als besonders vorteilhaft hat sich der Einsatz eines Zahnriemens als das Antriebsorgan erwiesen, der eine positionsgenaue Ansteuerung der Verschattungselemente ermöglicht.

Eine noch weitere besondere Ausführungsform der Erfindung sieht vor, dass das untere Trum des Antriebsorgan in einem Gehäuse gekapselt ist. Diese Lösung, bei welcher die Kapselung als vormontiertes Teil der Antriebseinheit ausgebildet sein kann, bietet den Vorteil, dass keine Nässe und auch kein Schmutz auf das untere Trum des Antriebsorgans gelangen und sich z.B. zwischen den Zahnvorsprüngen eines Zahnriemens ansammeln kann. Dort angesammeltes Wasser wird dann nämlich zu den Umlenkstellen transportiert und fließt dort unkontrolliert ab. Während man dieses Problem mit erhöhtem Aufwand bei in den Umlenkbereichen angeordneten Pfosten noch durch eine geeignete Drainage konstruktiv in den Griff bekommen kann, ist dies bei fehlenden Pfosten, z.B. bei einer Wandanbindung nicht möglich. Dann besteht bei einem der Witterung ausgesetzten Antriebsorgan das Problem, dass sich das in den Umlenkbereich transportierte Wasser einen unkontrollierten Ablaufweg sucht und zu Feuchtigkeitsschäden führt.

Je nach Anordnung der Antriebselemente in der Antriebseinheit kann es vorteilhaft sein, dass die Umlenkung an einem Ende des Hilfsrahmens über zwei übereinander angeordnete kleinere Umlenkrollen erfolgt, wobei ein Winkelgetriebe mit einer Eingangswelle angeordnet ist, die in der Flucht einer Kammer der dort angeordneten Quertraverse liegt. Durch die Anordnung von zwei kleineren Umlenkrollen wird axialer Bauraum geschaffen, der die Anordnung eines Winkelgetriebes ermöglicht, das z.B. benötigt wird, um eine sich parallel zur Längstraverse erstreckende Antriebswelle anzutreiben, wie sie z.B. für die Neigungsverstellung der Lamellen eines Lamellendaches zum Einsatz kommt.

Für den Zahnriemenantrieb ist eher eine größere einfache Umlenkrolle sinnvoll, die unmittelbar fluchtend zur Motordrehachse angeordnet werden kann, so dass kein axialer Bauraum für ein Getriebe benötigt wird.

Wir bereits erwähnt, kann unabhängig von der Art des Antriebes vorgesehen sein, dass eine Eingangswelle der Antriebselemente mit einem elektrischen Antrieb in einer Quertraverse verbunden ist.

In einer weiteren bevorzugten, bereits angedeuteten Ausführungsform der Erfindung ist vorgesehen, dass der Sonnenschutz eine Mehrzahl an Lamellen aufweist, die raffbar und in ihrer Neigung verstellbar sind, wobei die Lamellen auf beiden Seiten mittels Reitern auf den Führungsschienen geführt sind. Die Reiter können gleitend oder auch mit Rollen in den Führungsschienen laufen.

Bei einem verstellbaren Lamellendach als Sonnenschutz ist vorzugsweise vorgesehen, dass die ersten Reiter einer Führungslamelle jeweils mit dem ihnen zugehörigen Antriebsorgan verbunden sind und die Reiter auf einer Mehrkantwelle axial verschieblich sind, die mit den Winkelgetrieben verbunden sind und über jeweils ein Winkelgetriebe in den Reitern mit den Drehachsen der Lamellen verbunden sind. Diese Lösung kann, muss aber nicht mit einem Verfahrmechanismus für die Lamellen kombiniert sein, der z.B. mit einem zuvor bereits erörterten umlaufenden Antriebsorgan arbeitet.

Weitere Merkmale, Einzelheiten und Vorteile der Erfindung ergeben sich aus dem Wortlaut der Ansprüche sowie aus der nachfolgend anhand der Zeichnung beschriebenen Ausführungsbeispiel. Es zeigen:
Fig. 1 eine perspektivische Ansicht einer vormontierten Antriebseinheit;
Fig. 2 eine Schrägansicht eines geöffneten Eckbereiches einer Lamellenanlage;
Fig. 3 eine perspektivische Ansicht einer geöffneten Längstraverse mit einer montierten Antriebseinheit entsprechend Fig. 1;
Fig. 4 einen Querschnitt durch die Längstraverse aus Fig. 3.

In Fig. 1 ist eine Antriebseinheit 10 gezeigt, wie sie bei Lamellenanlagen 100 mit einem verstellbaren Lamellendach 110 zum Einsatz kommt. Diese stellt eine vormontierte, selbstragende Einheit dar, die eine ausreichende Eigensteifigkeit aufweist, so dass die Einheit in einer Produktionsstätte vormontiert und zu einer Baustelle transportiert werden kann, wo sie dann in ein Lamellendach 110 oder ggf. auch eine andere Art von Dachkonstruktion eingebaut werden kann.

Eine solche Anlage ist in Fig. 2 erkennbar. Diese besitzt einen Rahmen bestehend aus zwei parallelen Längstraversen 12 und zwei diese verbindenden Quertraversen 14, wobei die eigentlichen Traversen 12, 14 hier durch abnehmbare Abdeckprofile 13, 15 verdeckt sind. Wie in Fig. 2 gezeigt ist, können im Eckbereich zwischen Längs- und Quertraversen Stützpfosten 16 vorgesehen sein, die aber auch durch Tragkonsolen ersetzt sein können, die an einer Wand festgelegt sind. Ein Eckverbinder 18 verbindet die drei sich dem Eckbereich treffenden Tragelemente.

In dem Rahmen ist ein Lamellendach 110 vorgesehen, wobei die Lamellen mit einem Verfahrantrieb raffbar sind und mit einem Winkelantrieb in ihrer Neigung verstellbar sind. Auf die Details der Antriebe wird hier nur gelegentlich eingegangen.

Die in Fig. 1 gezeigte Antriebseinheit 10 besitzt ein Tragelement 22, das einen Hilfsrahmen darstellt, der noch vor der Montage der Antriebseinheit in der vormontierten Tragstruktur alle Antriebsteile trägt und zueinander stabilisiert. Das Tragelement 22 ist bei der gezeigten Ausführungsform gleichzeitig als Führungsschiene 23, hier im Sinne einer Laufschiene ausgebildet, auf welcher Rollen 24 von Reitern 26 laufen. Die Lamellen des Lamellendaches 110 (siehe Fig. 2) sind mit ihren Schwenkachsen auf Wellenzapfen 28 an den Reitern 26 montiert, auf die später noch näher eingegangen wird.

Die in Fig. 1 gezeigte Antriebseinheit, von der für die beiden Seiten der Anlage jeweils zwei in spiegelsymmetrischer Ausführung zu Montage in den beiden parallelen Längstraversen 12 der Pergolaanlage 100 benötigt werden, kann in einem Montagewerk vormontiert und dann ale Einheit auf eine Baustelle geliefert werden, wo sie dann in das Dachgerüst eingebaut wird, bevor abschließend das Lamellendach montiert wird. Auf diese Weise können die empfindlichen Antriebseinheiten unter kontrollierten Bedingungen montiert werden. Auch vereinfacht sich das Handling der Längstraversen bei der Montage der Lamellenanlage, da diese aufgrund der noch nicht montierten Antriebseinheiten ein erheblich geringeres Gewicht zum Zeitpunkt der Montage aufweisen.

Die in Fig. 1 und 3 gezeigten Ansichten zeigen die Antriebseinheit 10 auf der Seite einer Umlenkrolle 30, über die ein Zahnriemen 32 läuft. Dieser besorgt die Längsverstellung des Lamellendaches 110, in dem er mit einem ersten Reiter 26 über einen Mitnehmer 34 verbunden ist. Zum Raffen der Lamellen, treibt ein Antriebsmotor mit einer Klauenkupplung 36, der in der Quertraverse 14 angeordnet und über eine Antriebswelle 38 mit der Umlenkrolle 30 verbunden ist, den Zahnriemen 32 an, so dass dieser den ersten Reiter 26 mitnimmt, bei dem gezeigten Ausführungsbeispiel in einer Richtung weg von den Umlenkrolle 30. Sobald der erste Reiter 26 den benachbarten Reiter 26 erreicht, nimmt er diesen mit, dies erfolgt bei allen Reitern 26, bis die Lamellen gerafft an der gegenüberliegenden Quertraverse 14 gerafft anliegen. Der Ausfahrvorgang erfolgt sinngemäß in umgekehrter Richtung, wobei die Ausfahrbewegung der einzelnen Reiter 26, die nicht mit dem Zahnriemen 32 unmittelbar verbunden sind, durch geeignete, bereits bekannte Mittel bewirkt wird, die auch die Endposition der Reiter und damit die Lamellenlage bestimmen.

In Fig. 1 und 3 ist ein Lagerbock 40 für die Umlenkrolle 30 gezeigt, der unmittelbar mit dem Tragelement 22 verschraubt ist. Die Drehachse der Umlenkrolle 30 liegt hierbei in Flucht zu einem Hohlraum 42 der Quertraverse 14, in welchem der bereits angesprochene elektrische Antriebsmotor angeordnet ist, dessen Abtriebswelle in Flucht zur Drehachse liegt, so dass keine Umlenkung erforderlich ist.

Wie aus Fig. 3 und 4 zu erkennen ist, läuft das untere Trum 44 des Zahnriemens 32 in einer durch eine Abdeckung 46 verschlossenen Kammer 48, so dass der Zahnriemen im Bereich der Längstraverse 12 keinen Schmutz und keine Nässe aufnehmen und in den Umlenkbereich transportieren kann. Die Abdeckung 46 ist bezüglich der Horizontalen geneigt ausgeführt, so dass Wasser unmittelbar abläuft und über geeignete Mittel (nicht gezeigt) in eine Drainagerinne 47 (siehe Fig. 3 und 4) abfließen kann.

An dem der großen, einfachen Umlenkrolle 30 gegenüberliegenden Ende des Tragelements 22 sind zwei kleinere, übereinander angeordnete Umlenkrollen 50 zur Umlenkung des Zahnriemens 32 vorgesehen (siehe Fig. 2). Durch diese Anordnung wird axialer Bauraum ermöglicht, in welchem ein Winkelgetriebe 52 angeordnet ist, dessen Eingangswelle 54 fluchtend zur Antriebswelle eines weiteren elektrischen Antriebsmotors in der dort im Winkel von 90 Grad an die Längstraverse 12 anschließenden Quertraverse 14 angeordnet ist. Ein Lagerbock 58, an welchem die beiden Umlenkrollen 50 gelagert sind, und das Winkelgetriebe 52 sind wiederum mit dem Tragelement 22 verschraubt.

Das Winkelgetriebe ist mit einer parallel zu dem Tragelement 22 verlaufenden Mehrkantwelle 60 verbunden, die der Winkelverstellung der Lamellen dient. Hierzu sind in den Reitern Mehrkantbuchsen 62 vorgesehen, die über ein jeweils in dem Reitern 26 vorgesehen Winkelgetriebe mit den Wellenzapfen 28 verbunden sind, so dass eine Rotation der Mehrkantwelle 60 in eine synchrone Rotation der Wellenzapfen 28 umgesetzt wird. Die Mehrkantbuchsen 62 sind auf der Mehrkantwelle 60 axial frei verschieblich, so dass die beschriebene Verfahrbewegung der Lamellen ermöglicht ist.

Wie bereits erwähnt, laufen alle Reiter 26 auf Rollen 24, die auf dem als Laufschiene ausgebildeten Tragelement 22 laufen.

Die Montage der gesamten Anlage läuft wie folgt ab. Zunächst wird das Tragegerüst der Lamellenanlage 100 errichtet, wobei die Längstraversen 12 mit den Quertraversen 14 über die Eckverbinder 18 miteinander verbunden werden, die sich auf bodenseitig verankerten Stützpfosten 16 oder geeigneten Wandkonsolen abstützen. Hierbei fehlen zunächst auch noch die in Fig. 2 und 4 gezeigten oberen Abdeckungen 64 der Längstraversen 12, so dass eine horizontale Profilwand 66 der Längstraverse zugänglich bleibt.

Die in Fig. 1 gezeigte Antriebseinheit 10 wird sodann von oben auf eine Auflagefläche 65 auf die horizontale Profilwand 66 aufgelegt. Wie in Fig. 3 und 4 gut zu erkennen ist, sind an der Unterseite des Tragelements 22 zwei hinterschnittene Längsnuten 68 vorgesehen, die jeweils einen Horizontalvorsprung 70 aufweisen. Diese ist passend zu Längsnuten 72 ausgeführt, die durch L-förmige Vorsprünge 74 im Bereich der Auflagefläche 65 der horizontalen Profilwand 66 ausgebildet sind.

Durch Verschieben der Antriebseinheit 10 gelangen die Horizontalvorsprünge 70 in die Nuten 72, so dass die Antriebseinheit 10 gegen ein Anheben an der Längstraverse 12 gesichert ist.

Um die Antriebeinheit 10 gegen ein Verschieben aus den Nuten 72 heraus zu sichern, sind Einsätze 76 vorgesehen, die in einen durch das Verschieben der Antriebseinheit frei werdenden Spalt 78 eingreifen. Die Einsätze 76 erstrecken sich nicht über die gesamte Länge des Tragelements 22, beispielsweise genügen zwei relativ kurze, beabstandete Einsätze 76, die über die Länge des Tragelements verteile angeordnet sind.

Zusätzlich sind axiale Sicherungselemente (nicht gezeigt) vorgesehen, die die Antriebseinheit in ihrer Axialposition definieren. Nach erfolgter Montage der Antriebseinheit können die Lamellen zur Bildung des Lamellendaches 110 and den Wellenzapfen 28 montiert werden, nachdem die Antriebswellen der Motoren über die Klauenkupplungen 36 gekoppelt worden sind. Abschließend werden noch die Abdeckungen montiert, um die Antriebseinheiten 10 zu schützen. Eine Demontage der Antriebseinheit 10 zu Wartungs- und Reparaturzwecken ist jederzeit in sinngemäß umgekehrter Reihenfolge möglich, ohne die gesamte Lamellenanlage abbauen zu müssen.

Die Erfindung ist nicht auf eine der vorbeschriebenen Ausführungsformen beschränkt, sondern in vielfältiger Weise abwandelbar.

Sämtliche aus den Ansprüchen und der Beschreibung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 10: Antriebseinheit
- 12: Längstraverse
- 14: Quertraverse
- 16: Stützpfosten
- 18: Eckverbinder
- 22: Tragelement
- 23: Führungsschiene
- 24: Rollen
- 26: Reiter
- 28: Wellenzapfen
- 30: Umlenkrolle (groß)
- 32: Zahnriemen
- 34: Mitnehmer
- 36: Klauenkupplung
- 38: Antriebswelle
- 40: Lagerbock
- 42: Hohlraum
- 44: unteres Trum
- 46: Abdeckung
- 47: Drainagerinne
- 48: Kammer
- 50: Umlenkrollen (klein)
- 52: Winkelgetriebe
- 54: Eingangswelle
- 58: Lagerbock
- 60: Mehrkantwelle
- 62: Mehrkantbuchse
- 64: obere Abdeckungen
- 65: Auflagefläche
- 66: horizontale Profilwand
- 68: hinterschnittene Längsnut
- 70: Horizontalvorsprung
- 72: Längsnut
- 74: L-förmige Vorsprünge
- 76: Einsätze
- 78: Spalt
- 100: Lamellenanlage
- 110: Lamellendach

## Patentansprüche

1. Sonnenschutzanlage mit einem aufgeständerten Rahmen, der wenigsten zwei Längs-(12) und wenigstens zwei Quertraversen (14) aufweist, wobei die Längs- und/oder Quertraversen auf Pfosten (16) aufgestützt und/oder an seitlichen Tragkonsolen abstützbar sind, wobei weiterhin in den Längstraversen (12) Antriebselemente zur Verbindung mit einem Antriebsmotor und jeweils wenigstens eine Führungsschiene (23) angeordnet sind, in welcher Reiter (26) zur Verbindung mit einem Sonnenschutz verstellbar geführt sind, **dadurch gekennzeichnet, dass** ein Hilfsrahmen (22) vorgesehen ist, der mit den in der Längstraverse (12) angeordneten Antriebselementen und der Führungsschiene (23) eine vormontierbare Antriebseinheit (10) bildet, die nach dem Errichten des Rahmens als Einheit in die Längstraverse einsetz- und an dieser befestigbar ist.

2. Sonnenschutzanlage nach Anspruch 1, **dadurch gekennzeichnet, dass** wenigstens eine Führungsschiene (23) selbst den Hilfsrahmen (22) bildet.

3. Sonnenschutzanlage nach Anspruch 1 oder 2, **dadurch gekennzeichnet, dass** die wenigstens eine vormontierbare Antriebseinheit auf einer horizontal ausgerichteten Profilwand (66) der Längstraverse (12) aufliegt.

4. Sonnenschutzanlage nach Anspruch 3, **dadurch gekennzeichnet, dass** der Hilfsrahmen (22) Horizontalvorsprünge (70) aufweist, die in eine seitlich offene Nut (72) in der Längstraverse (12) eingreifen.

5. Sonnenschutzanlage nach einem der vorhergehenden Ansprüche, **dadurch gekennzeichnet, dass** eine Verschraubung zur Sicherung des Hilfsrahmens (22) an der Längstraverse (12) vorgesehen ist.

6. Sonnenschutzanlage nach einem der vorgehenden Ansprüche, **dadurch gekennzeichnet, dass** die Antriebselemente ein umlaufendes flexibles Antriebsorgan (32) und jeweils wenigsten einen Mitnehmer (34) aufweisen, der an dem Antriebsorgan (32) befestigt ist, wobei das Antriebsorgan (32) an den Enden des Hilfsrahmens (22) über Umlenkrollen (30, 50) umgelenkt ist, von denen wenigstens eine mit einem elektrischen Antriebsmotor verbunden ist.

7. Sonnenschutzanlage nach Anspruch 6, **dadurch gekennzeichnet, dass** das Antriebsorgan ein Zahnriemen (32) ist.

8. Sonnenschutzanlage nach Anspruch 6 oder 7, **dadurch gekennzeichnet, dass** ein unteres Trum (44) des Antriebsorgan (32) in einem Gehäuse (48) gekapselt ist.

9. Sonnenschutzanlage nach einem der Ansprüche 6 bis 8, **dadurch gekennzeichnet, dass** die Umlenkung an einem Ende des Hilfsrahmens (22) über zwei übereinander angeordnete kleinere Umlenkrollen (50) erfolgt, wobei ein Winkelgetriebe (52) mit einer Eingangswelle (54) angeordnet ist, die in der Flucht einer Kammer der dort angeordneten Quertraverse (14) liegt.

10. Sonnenschutzanlage nach einem der vorhergehenden Ansprüche, **dadurch gekennzeichnet, dass** eine Eingangswelle (38) der Antriebselemente mit einem elektrischen Antrieb in einer Quertraverse (14) verbunden ist.

11. Sonnenschutzanlage nach einem der vorhergehenden Ansprüche, **dadurch gekennzeichnet, dass** der Sonnenschutz (110) eine Mehrzahl an Lamellen aufweist, die raffbar und in ihrer Neigung verstellbar sind, wobei die Lamellen auf beiden Seiten mittels Reitern (26) auf den Führungsschienen (23) geführt sind.

12. Sonnenschutzanlage nach Anspruch 9, 10 und 11, **dadurch gekennzeichnet, dass** die ersten Reiter (26) einer Führungslamelle jeweils mit dem ihnen zugehörigen Antriebsorgan (32) verbunden sind und die Reiter (26) auf einer Mehrkantwelle (60) axial verschieblich sind, die mit den Winkelgetrieben (52) verbunden sind und über jeweils ein Winkelgetriebe in den Reitern (26) mit den Drehachsen der Lamellen verbunden sind.

13. Sonnenschutzanlage nach einem der vorhergehenden Ansprüche, **dadurch gekennzeichnet, dass** die Längstraverse (12) eine Abdeckung (64) an der Oberseite aufweist.
